# FASCICULE DE BREVET EUROPEEN

(11) **EP 1 201 549 B1**
(45) Date de publication et mention de la délivrance du brevet: **08.09.2004**
(21) Numéro de dépôt: 01440328.1
(22) Date de dépôt: 02.10.2001
(51) Int. Cl.: B65D 19/12, B65D 19/10

(54) **Conteneur à embase en forme de palette et à parois repliables**
Zusammenklappbarer Palettenbehälter
Pallet container with collapsible walls

(30) Priorité: 02.10.2000 FR 0012535
(43) Date de publication de la demande: 02.05.2002
(73) Titulaire: Industrie de Thermoformage et Mécano Soudure (Société Anonyme), 25110 Baume les Dames (FR)
(72) Inventeur: Maillard, Eric, 25220 Vaire-Arcier (FR)
(74) Mandataire: Nuss, Pierre

(56) Documents cités:
- EP-A- 0 736 457
- DE-A- 2 903 368
- US-A- 2 956 763
- US-A- 5 388 532

## Description

La présente invention concerne le domaine du stockage et de la manipulation de pièces ou d'ensembles de pièces, notamment en vrac, et a pour objet un conteneur à embase en forme de palette et à parois repliables.

Il existe actuellement déjà différents conteneurs du type comportant une embase, préférentiellement en forme de palette, des montants tubulaires situés aux coins de ladite embase et articulés au niveau de leur solidarisation avec cette dernière en vue de leur repliement et au moins deux parois latérales opposées s'étendant chacune entre deux desdits montants et repliables par rabattement, par parties ou d'un seul tenant, sur ladite embase.

On connaît notamment par le document FR-A-2 732 668 un conteneur amélioré, présentant en particulier des bords inférieurs des parois à structure renforcée, ces dernières étant solidarisées aux montants adjacents avec une liaison articulée ayant une résistance augmentée.

En outre, ces conteneurs connus comportent, au niveau de chaque montant, un dispositif de blocage en position relevée verticale, perpendiculaire, par rapport à l'embase, s'enclenchant automatiquement lors du relèvement desdits montants et devant être débloqué par une action positive et volontaire, par exemple par soulèvement des parois solidaires desdits montants, pour autoriser leur repliement.

Bien que d'une très grande sécurité pour l'opérateur, le déverrouillage des montants nécessite néanmoins de la part de ce dernier un effort non négligeable et son positionnement en position adéquate pour réaliser ce soulèvement, d'où il résulte une perte d'énergie et un handicap en termes d'organisation ergonomique du poste de travail.

Par ailleurs, dans le conteneur connu par le document précité, le mécanisme de blocage/verrouillage en position relevée est totalement apparent.

Le problème posé à la présente invention consiste à trouver, dans le contexte précité, une solution pour le blocage/verrouillage des montants en position relevée, présentant les avantages, en termes de sécurité notamment du dispositif divulgué par le document précité, sans en comporter les inconvénients.

A cet effet, la présente invention a pour objet un conteneur du type comprenant une embase, préférentiellement en forme de palette, des montants tubulaires situés aux coins de ladite embase et articulés au niveau de leur solidarisation avec cette dernière en vue de leur repliement et au moins deux parois latérales opposées s'étendant chacune entre deux desdits montants et repliables par rabattement, par parties ou d'un seul tenant, sur ladite embase, caractérisé en ce qu'au moins l'un des montants, et préférentiellement chaque montant, comporte au moins un organe formant verrou, latéralement proéminent par rapport audit montant, solidaire d'un corps monté coulissant dans ledit montant et destiné à venir en engagement, par exemple sous l'action de la pesanteur, avec une pièce formant gâche solidaire de ladite embase, en vue du verrouillage dudit montant en position redressée et en ce que l'une au moins desdites deux parois, et préférentiellement les deux, comporte(nt) au moins un organe agissant sur ledit corps coulissant pour provoquer un déplacement de ce dernier lors du rabattement partiel ou total de la paroi concernée, provoquant le désengagement de l'organe formant verrou d'avec la pièce formant gâche.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
La figure 1 est une vue en perspective d'un conteneur (sans fond) à parois grillagées du type conforme à l'invention ;
La figure 2 est une vue de détail en perspective d'un conteneur selon l'invention montrant un montant et une paroi adjacente à l'état verrouillé en position relevée ou redressée, ainsi que le mécanisme de blocage/verrouillage du montant en position redressée, à l'état enclenché ;
La figure 3 est une vue similaire à celle de la figure 2, la paroi ayant été rabattue ou repliée et le mécanisme étant déverrouillé ;
La figure 4 est une vue similaire à celles des figures 2 et 3, le montant ayant été rabattu ou replié après déverrouillage du mécanisme de blocage tel que représentée sur la figure 3 ;
Les figures 5A et 5B sont des vues de dessus de la zone du montant représentée respectivement sur les figures 2 et 3 ;
Les figures 6A et 6B sont des vues en élévation latérale et en coupe selon A-A, respectivement B-B, des objets représentés sur les vues 5A et 5B ;
La figure 7 est une vue en élévation frontale d'un ensemble verrou/corps coulissant faisant partie du mécanisme de blocage / verrouillage selon l'invention représenté sur les figures 6A et 6B, et,
La figure 8 est une vue en élévation latérale d'un montant faisant partie d'un conteneur selon l'invention.

Les figures 1 à 6 des dessins annexés montrent un conteneur 1 du type comportant une embase 2, préférentiellement en forme de palette, des montants 3 tubulaires situés aux coins de ladite embase 2 et articulés de manière pivotante au niveau de leur solidarisation avec cette dernière en vue de leur repliement et au moins deux parois latérales opposées 4' s'étendant chacune entre deux desdits montants 3 et repliables par rabattement, par parties ou d'un seul tenant, sur ladite embase 2.

Conformément à l'invention, au moins l'un des montants 3, et préférentiellement chaque montant 3, comporte au moins un organe 5 formant verrou, latéralement proéminent par rapport audit montant 3, solidaire d'un corps 6 monté coulissant dans ledit montant 3 et destiné à venir en engagement, par exemple sous l'action de la pesanteur, avec une pièce 7 formant gâche solidaire de ladite embase 2, en vue du verrouillage dudit montant 3 en position redressée. En outre, l'une au moins desdites au moins deux parois 4', et préférentiellement les deux, comporte(nt) au moins un organe 8 agissant sur ledit corps coulissant 6 pour provoquer un déplacement de ce dernier lors du rabattement partiel ou total de la paroi 4' concernée, provoquant le désengagement de l'organe 5 formant verrou d'avec la pièce formant gâche 7.

Le mécanisme de verrouillage/blocage de chaque montant 3 est par conséquent formé de trois parties ou composantes coopérantes, à savoir un ensemble verrou 5 / corps coulissant 6 installé dans le montant 3 considéré, une pièce fixe 7 formant gâche et un organe d'actionnement 8 destiné à agir sur l'ensemble précité en vue de son déplacement pour aboutir à son engagement / désengagement avec la pièce 7.

Selon une mode de réalisation préféré de l'invention, resprésenté aux dessins annexés, le conteneur 1 présente une forme générale parallélépipédique et comporte quatre parois rabattables 4, 4' s'étendant au niveau des quatre côtés de l'embase 2 en étant chacune située entre et reliée à deux montants 3, deux parois opposées 4 étant repliables avec les montants 3 adjacents et les deux autres parois 4' opposées, comportant des organes 8 agissant sur des corps coulissants 7 correspondants, étant repliables indépendamment des montants 3 contre le plan support 2' de l'embase 2 formant le fond du conteneur 1.

Dans le cadre de la présente invention, les termes "relevé" ou "redressé" en relation avec les parois 4, 4' ou les montants 3 signifie un positionnement selon une direction sensiblement perpendiculaire au plan de l'embase 2 (position verticale lorsque le conteneur 1 est posé au sol), alors que les termes "replié" ou "rabattu" indiquent leur positionnement dans un plan sensiblement parallèle au plan de l'embase 2, en reposant éventuellement directement contre cette dernière, en fonction de leur rang dans la séquence de repliement des différentes parois 4, 4'.

Selon une caractéristique de l'invention, les deux parois opposées 4', repliables indépendamment et présentant chacune sur leurs bords latéraux opposés un organe 8 agissant sur le corps coulissant 6 d'un montant adjacent 3, sont assemblées chacune latéralement, de manière amovible aux deux montants 3 latéraux adjacents par l'intermédiaire de verrous 9 de solidarisation et de blocage en position relevée et sont articulées de manière pivotante au niveau de leur bord inférieur 4" avec les extrémités inférieures 3' des deux montants 3 situées de part et d'autre de chacune desdites parois opposées 4'.

L'assemblage amovible et l'articulation des parois 4' avec les deux montants 3 qui leur sont respectivement adjacents pourront, par exemple, comme le montrent les figures 1 et 2 à 6 des dessins annexés, être réalisés d'une manière similaire à celle décrite et représentée dans le document FR-A-2 732 668 précité.

Les parois 4 peuvent quant à elles être solidarisées de manière inamovible ou amovible (par exemple également par l'intermédiaire de verrous) aux montants 3 latéraux adjacents.

Conformément à une caractéristique de l'invention représentée sur les figures 2 à 6 des dessins annexés, l'articulation pivotante entre le bord inférieur 4" des parois opposées 4' repliables indépendamment et les deux montants adjacents 3 respectifs est réalisée au moyen de doigts ou de portions de tige 10, formées sur la paroi 4 concernée ou prolongeant le cadre 4"' de cette dernière et s'étendant dans des orifices 11 ménagés au niveau des extrémités inférieures 3' des montants 3 et jusque dans les volumes intérieurs creux de ces derniers, au moins les parties 10' desdits doigts ou desdites portions de tiges 10 s'étendant à l'intérieur desdits montants 3 étant situées à une distance plus importante du plan support 2' de l'embase 2 lorsque la paroi correspondante 4' est rabattue contre ledit plan support 2', que lorsqu'elle se trouve en position redressée sensiblement perpendiculaire à ladite embase 2, ces parties 10' constituant les organes 8 agissant sur les corps coulissants 6.

Bien entendu, la différence de distances sera suffisante pour, d'une part, en position redressée de la paroi 4' correspondante, autoriser un engagement complet et sûr du verrou 5 dans l'ouverture ou la découpe de la pièce formant gâche 7 destinée à recevoir ledit verrou (figures 2, SA et 6A) et, d'autre part, en position repliée de ladite paroi 4', provoquer un désengagement total dudit verrou 5 de ladite ouverture ou découpe (figures 3, 5B et 6B).

Selon une variante de réalisation préférentielle de l'invention, les orifices 11 recevant les doigts ou portions de tige 10 consistent en des découpes oblongues ménagées au niveau des bords des extrémités inférieures 3' des montants 3 et dont les axes longitudinaux coïncident sensiblement avec ceux des montants 3 correspondants, lesdits doigts ou portions de tige 10 présentent des parties d'extrémité 10" pliées, préférentiellement à environ 90°, dans une direction telle qu'elles soient inclinées à au moins 45°, préférentiellement à environ 90°, par rapport à l'axe longitudinal de la découpe oblongue 11 du montant 3 correspondant lorsque la paroi concernée 4' est redressée.

Les parties pliées 10" viendront ainsi en prise sur la face interne de la paroi des montants 3 s'étendant autour des orifices 11, éventuellement ouverts ou débouchants au niveau des bords inférieurs desdits montants 3.

Le déplacement des parties 10' des doigts 10 pourra par exemple résulter uniquement du changement d'appui des parties d'extrémité pliées 10" sur le cadre de l'embase 2, par rotation de 90° des doigts ou portions de tige 10 lors du repliement de la paroi 4' concernée (appui à plat dans les figures 2, 5A et 6A et appui sur l'extrémité libre de la partie pliée 10' sur les figures 3, 5B et 6B).

Toutefois, selon une variante de réalisation préférentielle de l'invention et comme le montrent les figures 2 à 6 des dessins annexés, lesdits doigts ou portions de tige 10 rapporté(e)s sur le bord inférieur 4" de la paroi 4' concernée ou du cadre 4"' de cette dernière ou formé(e)s par déformation avec décrochement d'un prolongement d'une tige formant le bord inférieur 4" du cadre 4"' de la paroi 4' concernée, sont décalé(e)s vers l'extérieur par rapport au plan de la paroi 4' concernée lorsque cette dernière est en position redressée.

Conformément à une autre variante de réalisation, ou selon une caractéristique supplémentaire de la variante précédente, le cadre 4"' peut comporter, au niveau de son bord inférieur, une barre ou tige de renfoncement 4"" rapportée sur le côté interne dudit bord.

Les dispositions prévues par les différentes variantes de réalisations mentionnées ci-dessus ont toutes pour but de générer un mouvement de translation vers le haut du corps coulissant 6 lors du rabattement d'une paroi 4' correspondante adjacente au montant 3 renfermant ledit corps 6, qui est lui-même en appui sur la partie 10' des doigts ou portions de tige 10, par soulèvement de ladite portion 10' ou de l'ensemble du bord inférieur de la paroi 4' considérée.

Comme le montrent également les figures 2 à 4 des dessins annexés et conformément à un mode de réalisation avantageux de l'invention, chaque pièce fixe 7 formant gâche présente une section en forme de U s'étendant verticalement depuis l'embase 2 en entourant partiellement l'extrémité inférieure 3' d'un montant 3 assurant le maintien du montant 3 correspondant en position dressée verticale entre les parois 7', 7" correspondant à l'âme et aux deux ailes du U et autorisant un repliement par rabattement pivotant dudit montant 3 à travers l'ouverture entre les parois 7' correspondant aux ailes du U, l'axe d'articulation 3" des montants 3 avec l'embase 2 étant décalé par rapport à l'axe longitudinal desdits montants 3 du côté de repliement ou de rabattement de ces dernières.

Selon une première variante de réalisation, chaque pièce 7 à section en U formant gâche présente, au niveau de son bord supérieur 7"' d'au moins une paroi 7' correspondant à l'une des ailes du U, une découpe 12 en forme de renfoncement pour la réception avec blocage d'un organe formant verrou 5 lorsque le montant 3 correspondant est en position redressée, ledit bord supérieur 7"' comportant, en outre, en avant de ladite découpe 12 et à partir du bord frontal de la paroi 7' considérée, une portion biseautée 7"" destinée à diriger le verrou 5 vers le renfoncement 12 de réception correspondant, en l'amenant au moins progressivement sur le bord supérieur 7"' lors du redressement du montant 3 considéré.

L'amorce de la portion biseautée 7"" au niveau du bord frontal de l'aile 7' concernée sera avantageusement située sur ou sous l'arc de cercle décrit par le verrou 5 en position basse lors du redressement du montant 3 correspondant.

La forme du renfoncement ou de la découpe 12, ou du moins de son fond, sera adaptée à la section du verrou 5 (carrée, rectangulaire, ronde, ...)

Selon une seconde variante de réalisation, non représentée aux dessins annexés, chaque organe 5 formant verrou consiste en un crochet en forme de harpon venant en prise sur la paroi 7" de la pièce formant gâche 7 correspondant à l'âme du U, le bord supérieur de ladite paroi pouvant présenter, au moins localement, une surface supérieure inclinée, transversalement à la direction de la tranche, favorisant par guidage la venue en prise dudit crochet 5 sur ladite paroi 7".

Comme le montrent, à titre d'exemples, les figures 2 à 6 des dessins annexés, chaque corps coulissant 6 présente, au moins au niveau de deux plans de section transversale espacés, un contour extérieur sensiblement identique au contour intérieur de la section transversale des montants 3, avec un jeu autorisant le libre coulissement dudit corps 6, et repose, à l'état redressé du montant 3 dans lequel il est logé, sur la partie 10' de doigt ou de portion de tige 10 s'étendant à l'intérieur dudit montant 3, la course en translation dudit corps coulissant 6 étant limitée par des butées haute et basse, formées par exemple par les extrémités opposées d'un trou oblong 13 ménagé dans le montant 3 correspondant et assurant le passage et le guidage en translation de l'organe formant verrou 5 correspondant, ce dernier étant préférentiellement fixé de manière amovible sur ledit corps coulissant 6, favorisant le montage et le démontage de l'ensemble verrou 5 / corps 6 par assemblage et désassemblage des deux composantes.

Par ailleurs, lesdits corps coulissants 6 consistent avantageusement en des pièces massiques, par exemple venues de moulage, et peuvent être avantageusement sollicités en direction des extrémités inférieurs 3' des montants 3 correspondants sous l'action de forces élastiques, par exemple générées par un ressort de compression précontraint forçant le corps coulissant 6 vers le bas et permettant de garantir un verrouillage actif fiabilisé et un enclenchement sûr du verrou 5 dans le renfoncement 12, même en cas d'encombrement du passage de 'extrémité inférieure 3' du montant 3 (par exemple par de la glace, de la poussière, de la terre, etc...), sans que toutefois cette sollicitation soit obligatoire, notamment en cas de corps 6 de masse élevée.

Le repliement des parois 4, 4' et des montants 3 du conteneur 1 s'effectuera, par conséquent, en désolidarisant tout d'abord les parois 4' des montants 3 (rétraction des verrous 9), puis en rabattant ces parois 4' opposées libérées l'une sur l'autre sur le fond de l'embase 2 (avec simultanément désengagement des verrous 5 des renfoncements 12 par déplacement vertical) et, enfin, en rabattant les parois 4 opposées ensemble avec les montants 3 sur les parois 4'.

Le redressement des parois 4, 4' et des montants 3 du conteneur s'effectuera en réalisant les opérations précitées dans l'ordre inverse, à savoir, redressement des parois 4 ensemble avec les montants 3, redressement des parois 4' et, enfin, solidarisation desdites parois 4' avec les montants 3 adjacents au moyen de verrous 9, étant noté que le redressement des parois 4' provoquent l'enclenchement des verrous 5 dans les pièces formant gâches 7.

Afin de garantir le maintien en position verticale après déverrouillage (désengagement du verrou 5 du renfoncement 12), l'axe d'articulation 3" en pivotement de chaque montant 3 est préférentiellement décalé par rapport à l'axe longitudinal du montant 3, vers l'intérieur du conteneur 1 par rapport au plan de la paroi 4 adjacente, par exemple au niveau d'un prolongement latéral 3"' de l'extrémité inférieure 3 dudit montant 3 (figures 2 à 5 et 8).

Les principaux avantages de l'invention par rapport au conteneur du document FR-A-2 732 668 consistent dans le fait que le déverrouillage du mécanisme ou dispositif de blocage des montants en position verticales s'effectue automatiquement (ainsi que son verrouillage), et que la plupart des composantes dudit mécanisme sont non apparentes, donc protégées et non encombrantes.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Conteneur du type comportant une embase, préférentiellement en forme de palette, des montants tubulaires situés aux coins de ladite embase et articulés au niveau de leur solidarisation avec cette dernière en vue de leur repliement et au moins deux parois latérales opposées s'étendant chacune entre deux desdits montants et repliables par rabattement, par parties ou d'un seul tenant, sur ladite embase, **caractérisé en ce qu'**au moins l'un des montants (3), et préférentiellement chaque montant (3), comporte au moins un organe (5) formant verrou, latéralement proéminent par rapport audit montant (3), solidaire d'un corps (6) monté coulissant dans ledit montant (3) et destiné à venir en engagement, par exemple sous l'action de la pesanteur, avec une pièce (7) formant gâche solidaire de ladite embase (2), en vue du verrouillage dudit montant (3) en position redressée et **en ce que** l'une au moins desdites deux parois (4'), et préférentiellement les deux, comporte(nt) au moins un organe (8) agissant sur ledit corps coulissant (6) pour provoquer un déplacement de ce dernier lors du rabattement partiel ou total de la paroi (4') concernée, provoquant le désengagement de l'organe (5) formant verrou d'avec la pièce formant gâche (7).

2. Conteneur selon la revendication 1, **caractérisé en ce qu'**il comporte quatre parois rabattables (4, 4') s'étendant au niveau des quatre côtés de l'embase (2) en étant chacune située entre et reliée à deux montants (3), deux parois opposées (4) étant repliables avec les montants (3) adjacents et les deux autres parois (4') opposées, comportant des organes (8) agissant sur des corps coulissants (7) correspondants, étant repliables indépendamment des montants (3) contre le plan support (2') de l'embase (2) formant le fond du conteneur (1).

3. Conteneur selon la revendication 2, **caractérisé en ce que** les deux parois opposées (4') repliables indépendamment et présentant chacune sur leurs bords latéraux opposés un organe (8) agissant sur le corps coulissant (6) d'un montant adjacent (3), sont assemblées chacune latéralement, de manière amovible aux deux montants (3) latéraux adjacents par l'intermédiaire de verrous (9) de solidarisation et de blocage en position relevée et sont articulées de manière pivotante au niveau de leur bord inférieur (4") avec les extrémités inférieures (3') des deux montants (3) situées de part et d'autre de chacune desdites parois opposées (4').

4. Conteneur selon la revendication 3, **caractérisé en ce que** l'articulation pivotante entre le bord inférieur (4") de parois opposées (4') repliables indépendamment et les deux montants adjacents (3) respectifs est réalisée au moyen de doigts ou de portions de tige (10), formées sur la paroi (4) concernée ou prolongeant le cadre (4"') de cette dernière et s'étendant dans des orifices (11) ménagés au niveau des extrémités inférieures (3') des montants (3) et jusque dans les volumes intérieurs creux de ces derniers, au moins les parties (10') desdits doigts ou desdites portions de tiges (10) s'étendant à l'intérieur desdits montants (3) étant situées à une distance plus importante du plan support (2') de l'embase (2) lorsque la paroi correspondante (4') est rabattue contre ledit plan support (2'), que lorsqu'elle se trouve en position redressée sensiblement perpendiculaire à ladite embase (2), ces parties (10') constituant les organes (8) agissant sur les corps coulissants (6).

5. Conteneur selon la revendication 4, **caractérisé en ce que** les orifices (11) recevant les doigts ou portions de tige (10) consistent en des découpes oblongues ménagées au niveau des bords des extrémités inférieures (3') des montants (3) et dont les axes longitudinaux coïncident sensiblement avec ceux des montants (3) correspondants, et **en ce que** lesdits doigts ou portions de tige (10) présentent des parties d'extrémité (10") pliées, préférentiellement à environ 90°, dans une direction telle qu'elles soient inclinées à au moins 45°, préférentiellement à environ 90°, par rapport à l'axe longitudinal de la découpe oblongue (11) du montant (3) correspondant lorsque la paroi concernée (4') est redressée.

6. Conteneur selon la revendication 5, **caractérisé en ce que** lesdits doigts ou portions de tige (10) rapporté(e)s sur le bord inférieur (4") de la paroi (4') concernée ou du cadre (4"') de cette dernière ou formé(e)s par déformation avec décrochement d'un prolongement d'une tige formant le bord inférieur (4") du cadre (4"') de la paroi (4') concernée, sont décalé(e)s vers l'extérieur par rapport au plan de la paroi (4') concernée lorsque cette dernière est en position redressée.

7. Conteneur selon l'une quelconque des revendications 4 à 6, **caractérisé en ce que** le cadre (4"') comporte, au niveau de son bord inférieur, une barre ou tige de renfoncement (4"") rapportée sur le côté interne dudit bord.

8. Conteneur selon l'une quelconque des revendications 1 à 7, **caractérisé en ce que** chaque pièce fixe (7) formant gâche présente une section en forme de U s'étendant verticalement depuis l'embase (2) en entourant partiellement l'extrémité inférieure (3') d'un montant (3) assurant le maintien du montant (3) correspondant en position dressée verticale entre les parois (7', 7") correspondant à l'âme et aux deux ailes du U et autorisant un repliement par rabattement pivotant dudit montant (3) à travers l'ouverture entre les parois (7') correspondant aux ailes du U, l'axe d'articulation (3") des montants (3) avec l'embase (2) étant décalé par rapport à l'axe longitudinal desdits montants (3) du côté de repliement ou de rabattement de ces dernières.

9. Conteneur selon la revendication 8, **caractérisé en ce que** chaque pièce (7) à section en U formant gâche présente, au niveau de son bord supérieur (7"') d'au moins une paroi (7') correspondant à l'une des ailes du U, une découpe (12) en forme de renfoncement pour la réception avec blocage d'un organe formant verrou (5) lorsque le montant (3) correspondant est en position redressée, ledit bord supérieur (7"') comportant, en outre, en avant de ladite découpe (12) et à partir du bord frontal de la paroi (7') considérée, une portion biseautée (7"") destinée à diriger le verrou (5) vers le renfoncement (12) de réception correspondant, en l'amenant au moins progressivement sur le bord supérieur (7"') lors du redressement du montant (3) considéré.

10. Conteneur selon la revendication 8, **caractérisé en ce que** chaque organe (5) formant verrou consiste en un crochet en forme de harpon venant en prise sur la paroi (7") de la pièce formant gâche (7) correspondant à l'âme du U, le bord supérieur de ladite paroi pouvant présenter, au moins localement, une surface supérieure inclinée, transversalement à la direction de la tranche, favorisant par guidage la venue en prise dudit crochet (5) sur ladite paroi (7").

11. Conteneur selon l'une quelconque des revendications 4 à 6, **caractérisé en ce que** chaque corps coulissant (6) présente, au moins au niveau de deux plans de section transversale espacés, un contour extérieur sensiblement identique au contour intérieur de la section transversale des montants (3), avec un jeu autorisant le libre coulissement dudit corps (6), et repose, à l'état redressé du montant (3) dans lequel il est logé, sur la partie (10') de doigt ou de portion de tige (10) s'étendant à l'intérieur dudit montant (3), la course en translation dudit corps coulissant (6) étant limitée par des butées haute et basse, formées par exemple par les extrémités opposées d'un trou oblong (13) ménagé dans le montant (3) correspondant et assurant le passage et le guidage en translation de l'organe formant verrou (5) correspondant, ce dernier étant préférentiellement fixé de manière amovible sur ledit corps coulissant (6).

12. Conteneur selon l'une quelconque des revendications 1 à 11, **caractérisé en ce que** les corps coulissants (6) consistent en des pièces massiques, par exemple venues de moulage.

13. Conteneur selon l'une quelconque des revendications 1 à 12, **caractérisé en ce que** les corps coulissants (6) sont sollicités en direction des extrémités inférieurs (3') des montants (3) correspondants sous l'action de forces élastiques.

## Patentansprüche

1. Behälter des Typs mit einer Grundplatte, vorzugsweise in Palettenform, rohrförmigen Streben, die an den Ecken der Grundplatte angeordnet und an der Verbindungsebene mit der letzteren zum Zusammenklappen angelenkt sind, und wenigstens zwei gegenüberliegenden Seitenwänden, die sich jeweils zwischen zwei der Streben erstrecken und in Teilen oder in einem Stück durch Umklappen auf die Grundplatte zusammenklappbar sind,
**dadurch gekennzeichnet, dass**
wenigstens eine der Streben (3) und vorzugsweise jede Strebe (3) wenigstens ein im Hinblick auf die Strebe (3) seitlich vorspringendes Verriegelungsmittel (5) umfasst, das einstückig mit einem in der Strebe (3) verschiebbar montierten Körper (6) ist und vorgesehen ist, um beispielsweise gewichtsbelastet mit einem einstückig mit der Grundplatte (2) verbundenen Schließkappenteil (7) in Eingriff zu gehen, um die Strebe (3) in aufgerichteter Stellung zu verriegeln, und dass wenigstens eine der zwei Wände (4') und vorzugsweise alle beide wenigstens ein auf den Gleitkörper (6) wirkendes Mittel (8) aufweist/aufweisen, um bei teilweisem oder vollständigem Umklappen der entsprechenden Wand (4') eine Verlagerung desselben herbeizuführen, was die Ausrückung des Verriegelungsmittels (5) aus dem Schließkappenteil (7) herbeiführt.

2. Behälter nach Anspruch 1, **dadurch gekennzeichnet, dass** er vier klappbare Wände (4, 4') umfasst, die sich in Höhe der vier Seiten der Grundplatte (2) so erstrecken, dass jede zwischen zwei Streben (3) angeordnet und damit verbunden ist, wobei zwei gegenüberliegende Wände (4) mit den angrenzenden Streben (3) und den zwei anderen gegenüberliegenden Wänden (4') zusammenklappbar sind, mit Mitteln (8), die auf entsprechende Gleitkörper (6) einwirken und unabhängig von den Streben (3) zur Stützfläche (2') der Grundplatte (2) hin klappbar sind, die den Boden des Behälters (1) bildet.

3. Behälter nach Anspruch 2, **dadurch gekennzeichnet, dass** die zwei unabhängig zusammenklappbaren gegenüberliegenden Wände (4'), die auf ihren gegenüberliegenden Seitenrändem jeweils ein Mittel (8) aufweisen, das auf den Gleitkörper (6) einer angrenzenden Strebe (3) einwirkt, jeweils mit Hilfe von Verbindungs- und Sperr-Riegeln (9) in angehobener Stellung seitlich auf herausziehbare Weise an den zwei angrenzenden Seitenstreben (3) montiert sind und auf schwenkbare Weise in Höhe ihrer Unterkante (4") mit den Endkanten (3') der zwei auf beiden Seiten jeder der gegenüberliegenden Wände (4') gelegenen Streben (3) angelenkt sind.

4. Behälter nach Anspruch 3, **dadurch gekennzeichnet, dass** das Schwenkgelenk zwischen der Unterkante (4") der gegenüberliegenden, unabhängig klappbaren Wände (4') und den jeweiligen zwei angrenzenden Streben (3) mit Hilfe von Zapfen oder Stangenabschnitten (10) ausgeführt ist, die auf der betreffenden Wand (4) geformt sind oder den Rahmen (4"') derselben verlängern, und sich in Öffnungen (11) hinein erstrecken, die in Höhe der Endkanten (3') der Streben (3) und bis in deren Innenhohlräume vorgesehen sind, wobei zumindest die sich ins Innere der Streben (3) erstreckenden Teile (10') der Zapfen oder der Stangenabschnitte (10) in einer weiteren Entfernung von der Stützfläche (2') der Grundplatte (2) liegen, wenn die entsprechende Wand (4') zur Stützfläche (2') hin heruntergeklappt ist als wenn sie sich in genau senkrecht aufgerichteter Stellung zu der Grundplatte (2) befindet, wobei diese die Mittel (8) bildenden Teile (10') auf die Gleitkörper (6) einwirken.

5. Behälter nach Anspruch 4, **dadurch gekennzeichnet, dass** die die Zapfen oder Stangenabschnitte (10) aufnehmenden Öffnungen (11) aus länglichen Ausschnitten bestehen, die in Höhe der Ränder der Endkanten (3') der Streben (3) vorgesehen sind und deren Längsachsen genau mit denen der entsprechenden Streben (3) zusammenfallen, und dass die Zapfen oder Stangenabschnitte (10) Endteile (10") aufweisen, die vorzugsweise um ungefähr 90° in einer Richtung abgewinkelt sind, so dass sie um wenigstens 45°, vorzugsweise ungefähr 90°, zur Längsachse des länglichen Ausschnitts (11) der entsprechenden Strebe (3) geneigt sind, wenn die betreffende Wand (4') aufgerichtet ist.

6. Behälter nach Anspruch 5, **dadurch gekennzeichnet, dass** die Zapfen oder Stangenabschnitte (10), die auf die Unterkante (4") der betreffenden Wand (4') oder deren Rahmen (4"') aufgesetzt oder durch Umformung mit Seitenverschiebung einer Verlängerung einer die Unterkante (4") des Rahmens (4"') der betreffenden Wand (4') bildenden Stange geformt sind, bezüglich der Ebene der betreffenden Wand (4') zur Außenseite hin verschoben sind, wenn diese in aufgerichteter Stellung ist.

7. Behälter nach einem der Ansprüche 4 bis 6, **dadurch gekennzeichnet, dass** der Rahmen (4"') in Höhe seiner Unterkante eine auf die Innenseite des Randes aufgesetzte Einzugschiene oder -stange (4"") umfasst.

8. Behälter nach einem der Ansprüche 1 bis 7, **dadurch gekennzeichnet, dass** jedes feste Schließkappenteil (7) einen U-förmigen Querschnitt aufweist, der vertikal von der Grundplatte (2) weg verläuft, wobei er teilweise die Endkante (3') einer Strebe (3) umschließt und die Stabilität der entsprechenden Strebe (3) in vertikal ausgerichteter Stellung zwischen den Wänden (7', 7") entsprechend dem Steg und den zwei Schenkeln des U gewährleistet und ein Zusammenklappen durch Herunterklappen der Strebe (3) durch die Öffnung zwischen den den Schenkeln des U entsprechenden Wänden (7') hindurch gestattet, wobei die Schwenkachse (3") der Streben (3) bezüglich der Längsachse der Streben (3) von der Zusammenklapp- oder Umklappseite derselben verschoben ist.

9. Behälter nach Anspruch 8, **dadurch gekennzeichnet, dass** jedes Schließkappenteil (7) mit U-förmigem Querschnitt in Höhe seiner Oberkante (7"') wenigstens eine Wand (7') entsprechend einem der Schenkel des U aufweist, einen Ausschnitt (12) in Form einer Vertiefung zur Aufnahme mit Verriegelung eines Verriegelungsmittels (5) aufweist, wenn die entsprechende Strebe (3) in aufgerichteter Stellung ist, wobei die Oberkante (7"') außerdem vor dem Ausschnitt (12) und von der Stirnseite der betreffenden Wand (7') weg einen abgeschrägten Abschnitt (7"") umfasst, der so ausgelegt ist, dass er den Riegel (5) zu der entsprechenden Aufnahmevertiefung (12) hinlenkt, indem er ihn beim Aufrichten der betreffenden Strebe (3) wenigstens nach und nach auf die Oberkante (7"') führt.

10. Behälter nach Anspruch 8, **dadurch gekennzeichnet, dass** jedes Verriegelungsmittel (5) aus einem gabelankerförmigen Haken besteht, der mit der Wand (7") des Schließkappenteils (7) entsprechend dem U-Steg in Eingriff geht, wobei die Oberkante der Wand wenigstens lokal eine quer zur Schnittfläche geneigte Oberseite aufweisen kann, die das Eingreifen des Hakens (5) an der Wand (7") durch Führung fördert.

11. Behälter nach einem der Ansprüche 4 bis 6, **dadurch gekennzeichnet, dass** jeder Gleitkörper (6) wenigstens in Höhe der zwei beabstandeten Querschnittebenen eine Außenkontur aufweist, die genau identisch mit der Innenkontur des Querschnitts der Streben (3) ist, mit einem Spiel, das das freie Gleiten des Körpers (6) gestattet und im aufgerichteten Zustand der Strebe (3), in der er aufgenommen ist, auf dem Teil (10') des Zapfens oder Stangenabschnitts (10) ruht, der sich im Inneren der Strebe (3) erstreckt, wobei der Verschiebeweg des Gleitkörpers (6) durch einen oberen und einen unteren Anschlag begrenzt ist, die beispielsweise durch die gegenüberliegenden Enden eines Langlochs (13) gebildet sind, das in der entsprechenden Strebe (3) vorgesehen ist und den Durchlass und die Verschiebeführung des entsprechenden Verriegelungsmittels (5) gewährleistet, wobei dieses vorzugsweise auf bewegliche Weise auf dem Gleitkörper (6) befestigt ist.

12. Behälter nach einem der Ansprüche 1 bis 11, **dadurch gekennzeichnet, dass** die Gleitkörper (6) aus Massenteilen bestehen, beispielsweise Gussformteile sind.

13. Behälter nach einem der Ansprüche 1 bis 12, **dadurch gekennzeichnet, dass** die Gleitkörper (6) in Richtung der Endkanten (3') der entsprechenden Streben (3) unter Einwirkung von Federkräften belastet sind.

## Claims

1. Container of the type comprising a base, preferably in the form of a pallet, with tubular uprights at the comers of the said base articulated at the level of their attachment to the latter so that they can be folded down, and at least two opposite sidewalls each of which extends between two of the said uprights and can be folded down in parts or as a single unit onto the said base, **characterised in that** at least one of the uprights (3) and preferably each upright (3) comprises at least one element (5) forming a bolt that projects laterally from the said upright (3) and is attached to a body (6) fitted to slide within the said upright (3) and designed to engage, for example under the action of gravity, with a component (7) forming a bracket attached to the said base (2) in order to lock the said upright (3) in its raised position, and **in that** at least one of the said two walls (4'), and preferably both, comprise(s) at least one element (8) that acts on the said sliding body (6) to bring about a displacement of the latter during the partial or full lowering of the wall (4') concerned, so as to disengage the element (5) forming the bolt from the component forming the bracket (7).

2. Container according to Claim 1, **characterised in that** it comprises four collapsible walls (4, 4') that extend along the four sides of the base (2), each wall being located between and connected to two uprights (3), two opposite walls (4) being able to fold down together with their adjacent uprights (3) and the other two opposite walls (4'), which comprise elements (8) that act on corresponding sliding bodies (6), being able to fold down independently of the uprights (3) against the supporting surface (2') of the base (2) that forms the bottom of the container (1).

3. Container according to Claim 2, **characterised in that** the two opposite walls (4') that can be folded down independently and each of which has at its opposite lateral edges an element (8) that acts on the sliding body (6) of an adjacent upright (3), are each attached laterally in a removable way to the two adjacent lateral uprights (3) by means of bolts (9) which hold them fast in the raised position, and are hinged so as to pivot at the level of their bottom edge (4") with the bottom ends (3') of the two uprights (3) located on either side of each of the said opposite walls (4').

4. Container according to Claim 3, **characterised in that** the pivoting hinge between the bottom edge (4") of opposite walls (4') that can be folded down independently and the two respective adjacent uprights (3) is formed by means of pintles or rod sections (10) formed on the wall (4) concerned or extending from the frame (4''') thereof and reaching into orifices (11) formed at the level of the lower ends (3') of the uprights (3) and as far as the insides of the latter, at least those parts (10') of the said pintles or rod sections (10) that extend inside the said uprights (3) being located at a larger distance from the supporting surface (2') of the base (2) when the corresponding wall (4') is lowered against the said supporting surface (2') than when the wall is in the raised position essentially perpendicular to the said base (2), these parts (10') constituting the said elements (8) that act on the sliding bodies (6).

5. Container according to Claim 4, **characterised in that** the orifices (11) that receive the pintles or rod sections (10) consist of oblong slots formed at the level of the edges of the bottom ends (3') of the uprights (3), and whose longitudinal axes coincide essentially with those of the corresponding uprights (3), and **in that** the said pintles or rod sections (10) have ends (10") that are bent, preferably at approximately 90°, in a direction such that they are inclined at least at 45° and preferably at approximately 90° relative to the longitudinal axis of the oblong slot (11) in the corresponding upright (3) when the wall (4') concerned is raised.

6. Container according to Claim 5, **characterised in that** the said pintle(s) or rod section(s) (10) formed at the bottom edge (4") of the wall (4') concerned or the frame (4''') thereof, or formed by deformation with detachment of an extension of a rod which forms the bottom edge (4") of the frame (4''') of the wall (4') concerned, is/are offset towards the outside relative to the plane of the wall (4') concerned when the latter is in its raised position.

7. Container according to any of Claims 4 to 6, **characterised in that** at the level of its bottom edge the frame (4''') comprises a reinforcing bar or rod (4'''') fixed on the inside of the said edge.

8. Container according to any of Claims 1 to 7, **characterised in that** each fixed component (7) forming a bracket comprises a U-shaped section that extends vertically from the base (2) and partially surrounds the bottom end (3') of an upright (3), so ensuring that the corresponding upright (3) is held in its vertical, raised position between the walls (7', 7") that correspond to the bottom and the two sidewalls of the U, so as to allow the said upright (3) to be pivoted and folded down through the opening between the sidewalls (7') of the U, the articulation axis (3") of the uprights (3) with the base (2) being offset relative to the longitudinal axis of the said uprights (3) on the side towards which the latter are folded down or lowered.

9. Container according to Claim 8, **characterised in that** each U-shaped component (7) forming a bracket comprises at the level of the upper edge (7"') of at least one sidewall (7') of the U, a cut-out (12) forming a recess to receive and lock an element constituting a bolt (5) when the corresponding upright (3) is in the raised position, the said upper edge (7''') also comprising, in front of the said cut-out (12) as seen from the front edge of the sidewall (7') considered, a bevelled portion (7'''') designed to direct the bolt (5) towards the corresponding receiving recess (12) by guiding it at least progressively along the upper edge (7''') as the upright (3) concerned is being raised

10. Container according to Claim 8, **characterised in that** each element (5) constituting a bolt (5) consists of a harpoon-shaped hook that engages with that wall (7') of the component (7) forming the bracket which corresponds to the bottom of the U, the upper edge of the said wall being able, at least locally, to have an upper surface inclined transversely to the direction of the plate, which by a guiding action assists the engagement of the said hook (5) with the said wall (7').

11. Container according to any of Claims 4 to 6, **characterised in that** each sliding body (6), at least at the level of two cross-section planes a distance apart, has an outer contour essentially the same as the inner contour of the cross-section of the uprights (3), with a clearance to allow free sliding of the said body (6), and when the upright (3) in which it is located is raised, the sliding body rests on the part (10') of the pintle or rod section (10) that extends into the said upright (3), the translation path of the said sliding body (6) being limited by upper and lower abutments formed, for example, by the opposite ends of an oblong hole (13) made in the corresponding upright (3) which allows the passage and translational guiding of the corresponding element (5) forming the bolt, the latter preferably being fixed detachably on the said sliding body (6).

12. Container according to any of Claims 1 to 11, **characterised in that** the sliding bodies (6) consist of heavy solid components, for example castings.

13. Container according to any of Claims 1 to 12, **characterised in that** the sliding bodies (6) are drawn towards the bottom ends (3') of the corresponding uprights (3) under the action of elastic forces.
